# EUROPÄISCHE PATENTSCHRIFT

(11) **EP 4 326 662 B1**
(45) Veröffentlichungstag und Bekanntmachung des Hinweises auf die Patenterteilung: **23.07.2025**
(21) Anmeldenummer: 22713960.7
(22) Anmeldetag: 30.03.2022
(51) Int. Cl.: B66C 23/48, B66F 9/065, B66F 17/00

(54) **VORRICHTUNG ZUM HALTEN VON GEGENSTÄNDEN**
DEVICE FOR HOLDING OBJECTS
DISPOSITIF DE MAINTIEN D'OBJETS

(30) Priorität: 19.04.2021 DE 102021002020
(43) Veröffentlichungstag der Anmeldung: 28.02.2024
(73) Patentinhaber: SEW-EURODRIVE GmbH & Co. KG, 76646 Bruchsal (DE)
(72) Erfinder: MANZ, Friedrich, 76703 Kraichtal-Münzesheim (DE); KÖDDERITZSCH, Jan-Patrick, 76448 Durmersheim (DE); FRISCH, Joshua Gordon David, 76707 Hambrücken (DE); WEINHART, Bastian, 68161 Mannheim (DE)
(86) Internationale Anmeldenummer: PCT/EP2022/058427
(87) Internationale Veröffentlichungsnummer: WO 2022/223253

(56) Entgegenhaltungen:
- DE-U1- 8 715 318
- US-A- 4 213 727
- US-A- 4 266 903

## Beschreibung

Die Erfindung betrifft eine Vorrichtung zum Halten von Gegenständen, insbesondere von fahrerlosen Transportfahrzeugen.

Aus dem Dokument DE 10 2013 019 726 A1 ist ein fahrerloses Transportfahrzeug bekannt.

Fahrerlose Transportfahrzeuge werden in technischen Anlagen, beispielsweise in Produktionswerken, zum Transport von Gegenständen, beispielsweise Kleinteilen oder Kisten, eingesetzt. Die besagten mobilen Transportfahrzeuge bringen unter anderem Bauteile von Logistikbereichen, wie beispielsweise einem Materiallager, zu Arbeitsplätzen, wo die Bauteile verarbeitet werden.

Zur Montage, Wartung oder Reparatur eines fahrerlosen Transportfahrzeugs ist es vorteilhaft, das fahrerlose Transportfahrzeug in eine für einen Mechaniker günstige Position anzuheben. Zum Heben von Gegenständen sind unter anderem Werkstattkräne bekannt. Um Arbeiten an einer Unterseite eines fahrerlosen Transportfahrzeugs auszuführen ist es vorteilhaft, das angehobene fahrerlose Transportfahrzeug entsprechend zu drehen.

Aus der DE 87 15 318 U1 ist ein Transportgerät für walzenförmige Lasten bekannt. Das Transportgerät umfasst einen Längsträger mit zwei Auslegerarmen und zwei sich darauf abstützenden Tragarmen. Die DE 87 15 318 U1 offenbart den Oberbegriff des Anspruchs 1.

Aus der US 4,266,903 A ist ein Hubwagen zum Transport von Papierrollen bekannt. Der Hubwagen weist ein Paar Auslegerarme auf, welche an den Enden einer Drehwelle angebracht sind.

Aus der US 4,213,727 A1 ist eine Vorrichtung zum Anheben, Positionieren und Transportieren von Fässern bekannt. Die Vorrichtung weist einen Hydraulikzylinder zum Heben eines Schwenkarms auf.

Der Erfindung liegt die Aufgabe zugrunde, eine Vorrichtung zum Halten von Gegenständen, insbesondere von fahrerlosen Transportfahrzeugen, weiterzubilden.

Die Aufgabe wird erfindungsgemäß durch eine Vorrichtung zum Halten von Gegenständen mit den in Anspruch 1 angegebenen Merkmalen gelöst. Vorteilhafte Ausgestaltungen und Weiterbildungen sind Gegenstand der Unteransprüche.

Eine erfindungsgemäße Vorrichtung zum Halten von Gegenständen, insbesondere zum Halten von fahrerlosen Transportfahrzeugen, umfasst einen Gestellgrundrahmen und einen Schwenkarm, welcher um eine in eine Längsrichtung verlaufende Schwenkachse relativ zu dem Gestellgrundrahmen schwenkbar ist. Dabei weist der Schwenkarm eine erste Strebe und eine zweite Strebe auf, welche sich rechtwinklig zu der Schwenkachse erstrecken, und welche in der Längsrichtung parallel versetzt zueinander angeordnet sind. An den der Schwenkachse abgewandten Endbereichen der Streben ist jeweils eine Ausnehmung zur Aufnahme jeweils einer Befestigungswelle vorgesehen.

Die erfindungsgemäße Vorrichtung ist vorteilhaft verwendbar, um Gegenstände, insbesondere fahrerlose Transportfahrzeuge, in eine günstige Position für Umbauten und Reparaturen zu heben. Angehobene fahrerlose Transportfahrzeuge sind dabei auch durch geeignete Anbringung an der Vorrichtung um ihre Schwerpunktachse drehbar, wodurch optimale ergonomische Arbeitsbedingungen für einen Mechaniker geschaffen werden. Die erfindungsgemäße Vorrichtung ist zudem verhältnismäßig kostengünstig herstellbar.

Erfindungsgemäß ist eine Verriegelungseinheit an dem Gestellgrundrahmen und an dem Schwenkarm angelenkt, wobei die Verriegelungseinheit in einem verriegelten Zustand ein Schwenken des Schwenkarms um die Schwenkachse relativ zu dem Gestellgrundrahmen in mindestens eine Schwenkrichtung verhindert, und in einem entriegelten Zustand ein Schwenken des Schwenkarms um die Schwenkachse relativ zu dem Gestellgrundrahmen in beide Schwenkrichtungen gestattet. Die Verriegelungseinheit stellt eine Absturzsicherung für den gehaltenen Gegenstand dar, welche auch bei Ausfall einer hydraulischen Antriebsvorrichtung wirksam bleibt. Eine externe Energieversorgung ist dabei ebenfalls nicht erforderlich.

Gemäß einer bevorzugten Ausgestaltung der Erfindung umfasst die Vorrichtung zum Halten von Gegenständen ferner zwei Aufnahmevorrichtungen, welche mit einem zu haltenden Gegenstand verbindbar sind. Dabei weisen die Aufnahmevorrichtungen jeweils eine Befestigungswelle auf, welche von jeweils einer der Ausnehmungen aufnehmbar ist. Die Aufnahmevorrichtungen sind dabei kompatibel zu den zu haltenden Gegenständen ausgebildet.

Somit sind annähernd beliebige Gegenstände, insbesondere aber fahrerlose Transportfahrzeuge, von der Vorrichtung aufnehmbar.

Gemäß einer vorteilhaften Ausgestaltung der Erfindung sind die Aufnahmevorrichtungen derart angeordnet, dass die Befestigungswellen sich koaxial zu einer gemeinsamen Befestigungsachse erstrecken. Ein von der Vorrichtung gehaltener Gegenstand ist somit um die Befestigungsachse drehbar, insbesondere um 360°. Durch entsprechende Drehung des Gegenstandes ist somit ein Zugang von jeder Seite ermöglicht.

Gemäß einer vorteilhaften Weiterbildung der Erfindung ist an einer der Streben eine Antriebseinheit angebracht, welche mit einer der Befestigungswellen derart verbunden ist, dass mittels der Antriebseinheit die Befestigungswelle um die Befestigungsachse drehbar ist. Ein von der Vorrichtung gehaltener Gegenstand ist mittels der Antriebseinheit um die Befestigungsachse drehbar, insbesondere um 360°.

Gemäß einer vorteilhaften Ausgestaltung der Erfindung weist die Antriebseinheit ein mit einer der Befestigungswellen gekoppeltes Getriebe und ein mit dem Getriebe gekoppeltes Handrad auf. Eine Drehung des gehaltenen Gegenstandes ist somit manuell durch Drehen des Handrads möglich. Das Getriebe reduziert dabei das zum Drehen erforderliche Moment. Eine externe Energieversorgung ist nicht erforderlich.

Vorzugsweise ist das Getriebe dabei selbsthemmend ausgebildet. Eine ungewollte Bewegung des gehaltenen Gegenstandes ist damit vorteilhaft vermieden. Zusätzliche Bremsen oder ähnliche Blockiervorrichtungen sind somit nicht erforderlich.

Alternativ ist es denkbar, dass die Antriebseinheit ein mit einer der Befestigungswellen gekoppeltes Getriebe aufweist, und dass das Getriebe eine Antriebswelle zur Kopplung mit einem Akkuschrauber aufweist. Somit ist ein elektrischer Antrieb des gehaltenen Gegenstandes möglich, ohne dass eine externe Energieversorgung erforderlich ist.

Gemäß einer vorteilhaften Weiterbildung der Erfindung ist an den der Schwenkachse abgewandten Endbereichen der Streben jeweils ein Rastriegel zur Fixierung jeweils einer Befestigungswelle in jeweils einer Ausnehmung vorgesehen. Mittels des Rastriegels wird der von der Vorrichtung gehaltene Gegenstand gegen Verrutschen sowie gegen Herabfallen gesichert.

Gemäß einer bevorzugten Weiterbildung der Erfindung umfasst die Vorrichtung zum Halten von Gegenständen ferner eine Antriebsvorrichtung zum Schwenken des Schwenkarms um die Schwenkachse relativ zu dem Gestellgrundrahmen. Dabei weist die Antriebsvorrichtung einen Hydraulikzylinder, der an dem Gestellgrundrahmen und an dem Schwenkarm angelenkt ist, und eine Hydraulikpumpe, die mit dem Hydraulikzylinder hydraulisch verbunden ist, auf. Die Antriebsvorrichtung gestattet das Anheben des gehaltenen Gegenstandes durch das Schwenken des Schwenkarms, wobei nur eine verhältnismäßig geringe Kraft erforderlich ist. Eine externe Energieversorgung ist dabei nicht erforderlich.

Optional weist die Antriebsvorrichtung zusätzlich eine Rohrbruchsicherung auf. Die Rohrbruchsicherung dient zusätzlich zur mechanischen Sicherung als hydraulische Sicherung vor einem Absturz eines angehobenen Gegenstandes. Optional weist die Antriebsvorrichtung zusätzlich ein Drosselventil auf. Das Drosselventil regelt den hydraulischen Durchfluss und regulieren somit die Geschwindigkeit beim Herabsenken eines eingespannten Gegenstandes.

Auch ist denkbar, dass die Antriebsvorrichtung einen Elektrozylinder, der an dem Gestellgrundrahmen und an dem Schwenkarm angelenkt ist, aufweist. Eine externe Energieversorgung oder ein elektrischer Energiespeicher zum Antrieb des Elektrozylinders sind in diesem Fall ebenfalls vorgesehen. Ferner ist denkbar, dass die Antriebsvorrichtung ein Getriebe, beispielsweise mit einer Spindel, welches an dem Gestellgrundrahmen und an dem Schwenkarm angelenkt ist, und ein Handrad zum Antrieb des Getriebes aufweist.

Gemäß einer bevorzugten Ausgestaltung der Erfindung weist die Verriegelungseinheit ein Außenrohr, ein in dem Außenrohr koaxial geführtes Innenrohr und einen an dem Außenrohr befestigten Drehriegel auf. Dabei weist das Innenrohr eine Mehrzahl von Verriegelungsöffnungen auf. In dem verriegelten Zustand der Verriegelungseinheit greift der Drehriegel in eine der Verriegelungsöffnung des Innenrohrs ein, und in dem entriegelten Zustand der Verriegelungseinheit befindet der Drehriegel sich außerhalb der Verriegelungsöffnungen. Die Verriegelungseinheit ist damit verhältnismäßig einfach und funktionssicher aufgebaut.

Gemäß einer vorteilhaften Weiterbildung der Erfindung weist die Vorrichtung einen Bowdenzug auf, mittels welchem der Drehriegel in eine Verriegelungsöffnung des Innenrohrs hinein sowie aus einer Verriegelungsöffnung des Innenrohrs heraus schwenkbar ist. Der Bowdenzug ist insbesondere derart angeordnet, dass eine Bedienung aus einer Position nahe der Hydraulikpumpe der Antriebsvorrichtung ermöglicht ist. Somit ist nur eine Person zum Schwenken des Schwenkarms sowie zum Verriegeln und Entriegeln des Schwenkarms erforderlich.

Gemäß einer vorteilhaften Ausgestaltung der Erfindung weist die Vorrichtung zum Halten von Gegenständen eine Mehrzahl von Rollen auf, welche an dem Gestellgrundrahmen angeordnet und jeweils um eine in eine horizontale Richtung verlaufende Drehachse drehbar sind. Zusätzlich sind die Rollen jeweils um eine in eine Vertikalrichtung verlaufende Achse relativ zu dem Gestellgrundrahmen schwenkbar. Die Vorrichtung ist somit manuell auf einem Boden bewegbar. Im Fall einer Havarie eines fahrerlosen Transportfahrzeugs ist somit auch eine Bergung und ein Transport in einen Reparaturbereich möglich.

Gemäß einer vorteilhaften Weiterbildung der Erfindung weist die Vorrichtung zum Halten von Gegenständen eine Mehrzahl von Feststellbremsen zum Blockieren der Rollen auf. Somit ist die Vorrichtung während Arbeiten an dem gehaltenen Gegenstand auf dem Boden, auf welchem sich die Vorrichtung befindet fixierbar.

Gemäß einer bevorzugten Weiterbildung der Erfindung ist an dem Gestellgrundrahmen eine Empfangseinheit angeordnet, zu welcher Energie induktiv von einer Ladeeinheit übertragbar ist. Die Ladeeinheit ist beispielsweise als linienförmiger Leiter oder als Spule ausgebildet und befindet sich stationär in einem Boden, auf welchem sich die Vorrichtung befindet. Die von der Ladeeinheit zu der Empfangseinheit induktiv übertragene Energie dient beispielsweise zum Laden eines elektrischen Energiespeichers oder zum Betrieb der Antriebseinheit sowie der Antriebsvorrichtung. Somit ist ein elektrischer Antrieb möglich, ohne dass eine externe Energieversorgung mit Kabel und Steckverbindungen erforderlich ist.

Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von Abbildungen näher erläutert. Die Erfindung ist nicht auf die in den Abbildungen dargestellten Ausführungsbeispiele beschränkt. Die Abbildungen stellen den Gegenstand der Erfindung nur schematisch dar. Es zeigen:
- Figur 1:: eine perspektivische Darstellung einer Vorrichtung zum Halten von Gegenständen,
- Figur 2:: eine Frontansicht der Vorrichtung zum Halten von Gegenständen,
- Figur 3:: eine vergrößerte Darstellung eines Endbereichs einer Strebe,
- Figur 4:: eine vergrößerte Darstellung einer Antriebseinheit,
- Figur 5:: eine in einem entriegelten Zustand befindliche Verriegelungseinheit und
- Figur 6:: eine in einem verriegelten Zustand befindliche Verriegelungseinheit.

Figur 1 zeigt eine perspektivische Darstellung einer Vorrichtung zum Halten von Gegenständen, insbesondere von fahrerlosen Transportfahrzeugen. Die Vorrichtung befindet sich auf einem Boden in einer technischen Anlage, beispielsweise in einem Produktionswerk. Die Vorrichtung dient insbesondere zur Wartung oder Reparatur von fahrerlosen Transportfahrzeugen, die in der technischen Anlage eingesetzt werden.

Die Vorrichtung umfasst einen Gestellgrundrahmen 3, welcher aus Metallprofilen zusammengesetzt ist. Der Gestellgrundrahmen 3 weist unter anderem einen Querbalken 35 auf, der sich in eine Längsrichtung X erstreckt. Der Gestellgrundrahmen 3 weist ferner einen ersten Gestellausleger 1 und einen zweiten Gestellausleger 2 auf. Die Gestellausleger 1, 2 erstrecken sich jeweils in eine Querrichtung Y und sind in der Längsrichtung X parallel versetzt zueinander angeordnet.

Die Querrichtung Y verläuft rechtwinklig zu der Längsrichtung X. Eine Vertikalrichtung Z verläuft rechtwinklig zu der Querrichtung Y und rechtwinklig zu der Längsrichtung X. Die Längsrichtung X und die Querrichtung Y stellen dabei horizontale Richtungen dar. Der Querbalken 35 ist dabei von den Gestellauslegern 1, 2 in der Vertikalrichtung Z beabstandet angeordnet. Der Querbalken 35 ist in der hier gezeigten Darstellung weiter von dem Boden entfernt als die Gestellausleger 1, 2.

Die Vorrichtung weist eine Mehrzahl von Rollen 11 auf. Die Rollen 11 sind an dem Gestellgrundrahmen 3, insbesondere an den Gestellauslegern 1, 2, angeordnet. Die Rollen 11 sind jeweils um eine in eine horizontale Richtung verlaufende Drehachse drehbar. Die Vorrichtung weist eine Mehrzahl von Feststellbremsen 10 zum Blockieren der Rollen 11 auf. Dabei ist jeder der Rollen 11 eine Feststellbremse 10 zugeordnet.

Die Vorrichtung umfasst einen Schwenkarm 4. Der Schwenkarm 4 ist um eine in die Längsrichtung X verlaufende Schwenkachse A relativ zu dem Gestellgrundrahmen 3, insbesondere relativ zu dem Querbalken 35, schwenkbar. Der Schwenkarm 4 weist eine erste Strebe 41 und eine zweite Strebe 42 auf. Die Streben 41, 42 erstrecken sich rechtwinklig zu der Schwenkachse A und sind in der Längsrichtung X parallel versetzt zueinander angeordnet. Der Schwenkarm 4 weist ferner eine Querstrebe 45 auf, welche sich in der Längsrichtung X erstreckt, und welche die Streben 41, 42 miteinander verbindet.

Durch Schwenken des Schwenkarms 4 um die Schwenkachse A relativ zu dem Gestellgrundrahmen 3 in eine erste Schwenkrichtung werden Endbereiche der Streben 41, 42, die der Schwenkachse A abgewandt sind, in Vertikalrichtung Z nach oben, also von dem Boden weg, bewegt. Durch Schwenken des Schwenkarms 4 um die Schwenkachse A relativ zu dem Gestellgrundrahmen 3 in eine entgegengesetzte zweite Schwenkrichtung werden die Endbereiche der Streben 41, 42 in Vertikalrichtung Z nach unten, also auf den Boden zu, bewegt.

Die Vorrichtung umfasst weiterhin eine Antriebsvorrichtung zum Schwenken des Schwenkarms 4 um die Schwenkachse A relativ zu dem Gestellgrundrahmen 3. Die Antriebsvorrichtung weist einen Hydraulikzylinder 5 auf, der an dem Gestellgrundrahmen 3 und an dem Schwenkarm 4 angelenkt ist. Die Antriebsvorrichtung weist auch eine Hydraulikpumpe 7 auf, die mit dem Hydraulikzylinder 5 hydraulisch verbunden ist. Die Hydraulikpumpe 7 ist vorliegend manuell bedienbar. Durch Erhöhung des hydraulischen Drucks dehnt sich der Hydraulikzylinder 5 aus und schwenkt den Schwenkarm 4 in die erste Schwenkrichtung. Durch Verminderung des hydraulischen Drucks zieht sich der Hydraulikzylinder 5 zusammen und schwenkt den Schwenkarm 4 in die zweite Schwenkrichtung.

Die Vorrichtung umfasst weiterhin eine Verriegelungseinheit 6. Die Verriegelungseinheit 6 ist an dem Gestellgrundrahmen 3 und an dem Schwenkarm 4 angelenkt. In einem verriegelten Zustand verhindert die Verriegelungseinheit 6 ein Schwenken des Schwenkarms 4 um die Schwenkachse A relativ zu dem Gestellgrundrahmen 3 zumindest in die zweite Schwenkrichtung. In einem entriegelten Zustand gestattet die Verriegelungseinheit 6 ein Schwenken des Schwenkarms 4 um die Schwenkachse A relativ zu dem Gestellgrundrahmen 3 in beide Schwenkrichtungen.

Die Vorrichtung umfasst auch zwei Aufnahmevorrichtungen 8, welche mit einem hier nicht dargestellten zu haltenden Gegenstand verbindbar, insbesondere mittels Schrauben, sind. Die Aufnahmevorrichtungen 8 weisen dabei jeweils eine Befestigungswelle 81 auf. Die Aufnahmevorrichtungen 8 sind an jeweils einem der Schwenkachse A abgewandten Endbereich der Streben 41, 42 angebracht. Die Aufnahmevorrichtungen 8 sind derart angeordnet, dass die beiden Befestigungswellen 81 sich koaxial zu einer gemeinsamen Befestigungsachse B erstrecken.

Die Vorrichtung umfasst ferner eine Antriebseinheit 9. Die Antriebseinheit 9 ist an der ersten Strebe 41, insbesondere an dem der Schwenkachse A abgewandten Endbereich der ersten Strebe 41, angebracht. Die Antriebseinheit 9 ist mit einer der Befestigungswellen 81 einer Aufnahmevorrichtung 8 verbunden. Mittels der Antriebseinheit 9 ist die Befestigungswelle 81 um die Befestigungsachse B relativ zu der ersten Strebe 41 drehbar.

Figur 2 zeigt eine Frontansicht der in Figur 1 dargestellten Vorrichtung zum Halten von Gegenständen. Die Verriegelungseinheit 6 weist ein Außenrohr 61 und ein Innenrohr 62 auf. Das Innenrohr 62 ist dabei in dem Außenrohr 61 koaxial geführt. Die Verriegelungseinheit 6 und der Hydraulikzylinder 5 sind vorliegend beide an der Querstrebe 45 des Schwenkarms 4 angelenkt. Die Verriegelungseinheit 6 und der Hydraulikzylinder 5 erstrecken sich dabei parallel zueinander.

Figur 3 zeigt eine vergrößerte Darstellung des der Schwenkachse A abgewandten Endbereichs der ersten Strebe 41. An dem besagten Endbereich der ersten Strebe 41 ist eine Ausnehmung 21 zur Aufnahme einer Befestigungswelle 81 vorgesehen. In der Ausnehmung 21 ist die Befestigungswelle 81 einer Aufnahmevorrichtung 8 aufgenommen.

An dem besagten Endbereich der ersten Strebe 41 ist ein Rastriegel 25 vorgesehen, welcher zur Fixierung der Befestigungswelle 81 in der Ausnehmung 21 dient. Durch eine Schwenkung des Rastriegels 25 in die mit dem Pfeil angegebene Richtung erfolgt eine Fixierung der Befestigungswelle 81 in der Ausnehmung 21. Durch eine Schwenkung des Rastriegels 25 in die entgegengesetzte Richtung wird die Fixierung der Befestigungswelle 81 in der Ausnehmung 21 aufgehoben.

Der der Schwenkachse A abgewandte Endbereich der zweiten Strebe 42 ist spiegelsymmetrisch zu dem hier gezeigten Endbereich der ersten Strebe 41 ausgebildet. An dem besagten Endbereich der zweiten Strebe 42 ist ebenfalls eine Ausnehmung 21 vorgesehen, in welcher eine Befestigungswelle 81 aufgenommen ist. An dem besagten Endbereich der zweiten Strebe 42 ist ebenfalls ein Rastriegel 25 zur Fixierung der Befestigungswelle 81 vorgesehen.

Figur 4 zeigt eine vergrößerte Darstellung einer Antriebseinheit 9. Die Antriebseinheit 9 ist an dem der Schwenkachse A abgewandten Endbereich der ersten Strebe 41 angebracht. Die Antriebseinheit 9 weist ein Getriebe 91 und ein Handrad 92 auf. Das Getriebe 91 ist mit der Befestigungswellen 81 gekoppelt, insbesondere drehfest verbunden. Das Handrad 92 ist mit dem Getriebe 91 gekoppelt, insbesondere drehfest verbunden. Durch Drehen des Handrades 92 erfolgt eine Drehung der Befestigungswelle 81 um die Befestigungsachse B relativ zu der ersten Strebe 41.

Figur 5 zeigt eine in einem entriegelten Zustand befindliche Verriegelungseinheit 6. Wie bereits erwähnt, weist die Verriegelungseinheit 6 ein Außenrohr 61 und ein in dem Außenrohr 61 koaxial geführtes Innenrohr 62 auf. Die Verriegelungseinheit 6 weist auch einen Drehriegel 65 auf, welcher an dem Außenrohr 61 befestigt ist. Das Innenrohr 62 weist eine Mehrzahl von Verriegelungsöffnungen 67 auf. in dem entriegelten Zustand der Verriegelungseinheit 6 befindet sich der Drehriegel 65 außerhalb der Verriegelungsöffnungen 67.

Figur 6 zeigt eine in einem verriegelten Zustand befindliche Verriegelungseinheit 6. In dem verriegelten Zustand der Verriegelungseinheit 6 greift der Drehriegel 65 in eine der Verriegelungsöffnung 67 des Innenrohrs 62 ein.

### Bezugszeichenliste

- 1: erster Gestellausleger
- 2: zweiter Gestellausleger
- 3: Gestellgrundrahmen
- 4: Schwenkarm
- 5: Hydraulikzylinder
- 6: Verriegelungseinheit
- 7: Hydraulikpumpe
- 8: Aufnahmevorrichtung
- 9: Antriebseinheit
- 10: Feststellbremse
- 11: Rolle
- 21: Ausnehmung
- 25: Rastriegel
- 35: Querbalken
- 41: erste Strebe
- 42: zweite Strebe
- 45: Querstrebe
- 61: Außenrohr
- 62: Innenrohr
- 65: Drehriegel
- 67: Verriegelungsöffnung
- 81: Befestigungswelle
- 91: Getriebe
- 92: Handrad
- A: Schwenkachse
- B: Befestigungsachse
- X: Längsrichtung
- Y: Querrichtung
- Z: Vertikalrichtung

## Patentansprüche

1. Vorrichtung zum Halten von Gegenständen,
insbesondere von fahrerlosen Transportfahrzeugen, umfassend
einen Gestellgrundrahmen (3) und
einen Schwenkarm (4), welcher um eine in eine Längsrichtung (X) verlaufende Schwenkachse (A) relativ zu dem Gestellgrundrahmen (3) schwenkbar ist,
wobei
der Schwenkarm (4) eine erste Strebe (41) und eine zweite Strebe (42) aufweist, welche sich rechtwinklig zu der Schwenkachse (A) erstrecken und
in der Längsrichtung (X) parallel versetzt zueinander angeordnet sind, und dass an den der Schwenkachse (A) abgewandten Endbereichen der Streben (41, 42) jeweils eine Ausnehmung (21) zur Aufnahme jeweils einer Befestigungswelle (81) vorgesehen ist, **dadurch gekennzeichnet, dass**
eine Verriegelungseinheit (6) an dem Gestellgrundrahmen (3) und an dem Schwenkarm (4) angelenkt ist, wobei die Verriegelungseinheit (6)
in einem verriegelten Zustand ein Schwenken des Schwenkarms (4) um die Schwenkachse (A) relativ zu dem Gestellgrundrahmen (3) in mindestens eine Schwenkrichtung verhindert, und
in einem entriegelten Zustand ein Schwenken des Schwenkarms (4) um die Schwenkachse (A) relativ zu dem Gestellgrundrahmen (3) in beide Schwenkrichtungen gestattet.

2. Vorrichtung nach Anspruch 1, ferner umfassend zwei Aufnahmevorrichtungen (8),
welche mit einem zu haltenden Gegenstand verbindbar sind,
**dadurch gekennzeichnet, dass**
die Aufnahmevorrichtungen (8) jeweils eine Befestigungswelle (81) aufweisen,
welche von jeweils einer der Ausnehmungen (21) aufnehmbar ist.

3. Vorrichtung nach Anspruch 2, **dadurch gekennzeichnet, dass**
die Aufnahmevorrichtungen (8) derart angeordnet sind, dass
die Befestigungswellen (81) sich koaxial zu einer gemeinsamen Befestigungsachse (B) erstrecken.

4. Vorrichtung nach Anspruch 3, **dadurch gekennzeichnet, dass**
an einer der Streben (41, 42) eine Antriebseinheit (9) angebracht ist,
welche mit einer der Befestigungswellen (81) derart verbunden ist, dass mittels der Antriebseinheit (9) die Befestigungswelle (81) um die Befestigungsachse (B) drehbar ist.

5. Vorrichtung nach Anspruch 4, **dadurch gekennzeichnet, dass**
die Antriebseinheit (9) ein mit einer der Befestigungswellen (81) gekoppeltes Getriebe (91) und ein mit dem Getriebe (91) gekoppeltes Handrad (92) aufweist.

6. Vorrichtung nach einem der vorangegangenen Ansprüche, **dadurch gekennzeichnet, dass** an den der Schwenkachse (A) abgewandten Endbereichen der Streben (41, 42) jeweils ein Rastriegel (25) zur Fixierung jeweils einer Befestigungswelle (81) in jeweils einer Ausnehmung (21) vorgesehen ist.

7. Vorrichtung nach einem der vorangegangenen Ansprüche, ferner umfassend
eine Antriebsvorrichtung zum Schwenken des Schwenkarms (4) um die Schwenkachse (A) relativ zu dem Gestellgrundrahmen (3),
**dadurch gekennzeichnet, dass**
die Antriebsvorrichtung einen Hydraulikzylinder (5), der an dem Gestellgrundrahmen (3) und an dem Schwenkarm (4) angelenkt ist, und
eine Hydraulikpumpe (7), die mit dem Hydraulikzylinder (5) hydraulisch verbunden ist, aufweist.

8. Vorrichtung nach einem der vorangegangenen Ansprüche, **dadurch gekennzeichnet, dass** die Verriegelungseinheit (6) ein Außenrohr (61), ein in dem Außenrohr (61) koaxial geführtes Innenrohr (62) und einen an dem Außenrohr (61) befestigten Drehriegel (65) aufweist, wobei das Innenrohr (62) eine Mehrzahl von Verriegelungsöffnungen (67) aufweist, und wobei in dem verriegelten Zustand der Verriegelungseinheit (6)
der Drehriegel (65) in eine der Verriegelungsöffnung (67) des Innenrohrs (62) eingreift, und
in dem entriegelten Zustand der Verriegelungseinheit (6)
der Drehriegel (65) sich außerhalb der Verriegelungsöffnungen (67) befindet.

9. Vorrichtung nach Anspruch 8, **dadurch gekennzeichnet, dass**
die Vorrichtung einen Bowdenzug aufweist, mittels welchem der Drehriegel (65) in eine Verriegelungsöffnung (67) des Innenrohrs (62) hinein sowie aus einer Verriegelungsöffnung (67) des Innenrohrs (62) heraus schwenkbar ist.

10. Vorrichtung nach einem der vorangegangenen Ansprüche, **dadurch gekennzeichnet, dass** die Vorrichtung eine Mehrzahl von Rollen (11) aufweist,
welche an dem Gestellgrundrahmen (3) angeordnet und jeweils um eine in eine horizontale Richtung verlaufende Drehachse drehbar sind.

11. Vorrichtung nach Anspruch 10, **dadurch gekennzeichnet, dass**
die Vorrichtung eine Mehrzahl von Feststellbremsen (10) zum Blockieren der Rollen (11) aufweist.

12. Vorrichtung nach einem der vorangegangenen Ansprüche, **dadurch gekennzeichnet, dass** an dem Gestellgrundrahmen (3) eine Empfangseinheit angeordnet ist, zu welcher Energie induktiv von einer Ladeeinheit übertragbar ist.

## Claims

1. A device for holding objects, in particular driverless transport vehicles, comprising a rack basic frame (3) and a pivot arm (4) which is pivotable relative to the rack basic frame (3) about a pivot axis (A) running in a longitudinal direction (X),
wherein the pivot arm (4) has a first strut (41) and a second strut (42), which extend at right angles to the pivot axis (A) and which are arranged parallel to one another at an offset in the longitudinal direction (X), and in that at the end regions, remote from the pivot axis (A), of the struts (41, 42) there is in each case provided a cutout (21) for receiving a respective securing shaft (81),
**characterised in that**
a locking unit (6) is articulated on the rack basic frame (3) and on the pivot arm (4), wherein the locking unit (6) in a locked state prevents a pivoting of the pivot arm (4) about the pivot axis (A) relative to the rack basic frame (3) in at least one pivot direction, and in an unlocked state allows a pivoting of the pivot arm (4) about the pivot axis (A) relative to the rack basic frame (3) in both pivot directions.

2. A device according to claim 1, further comprising two receiving devices (8) which are connectable to an object to be held,
**characterised in that**
the receiving devices (8) each have a securing shaft (81) which can be received by a respective cutout (21).

3. A device according to claim 2, chararacterised in that
the receiving devices (8) are arranged in such a manner that the securing shafts (81) extend coaxially with a shared securing axis (B).

4. A device according to claim 3, **characterised in that**
a drive unit (9) is attached to one of the struts (41, 42) and is connected to one of the securing shafts (81) in such a manner that the securing shaft (81) is rotatable about the securing axis (B) by means of the drive unit (9).

5. A device according to claim 4, **characterised in that**
the drive unit (9) has a gear unit (91) coupled to one of the securing shafts (81) and a handwheel (92) coupled to the gear unit (91).

6. A device according to any one of the preceding claims, **characterised in that**
at the end regions, remote from the pivot axis (A), of the struts (41, 42) there is in each case provided a locking bolt (25) for fixing a respective securing shaft (81) in a respective cutout (21).

7. A device according to any one of the preceding claims, further comprising
a drive device for pivoting of the pivot arm (4) about the pivot axis (A) relative to the rack basic frame (3),
**characterised in that**
the drive device has a hydraulic cylinder (5), which is articulated on the rack basic frame (3) and on the pivot arm (4), and a hydraulic pump (7) which is hydraulically connected to the hydraulic cylinder (5).

8. A device according to any one of the preceding claims,
**characterised in that**
the locking unit (6) has an outer pipe (61), an inner pipe (62) which is coaxially guided in the outer pipe (61) and a twist lock (65) which is secured to the outer pipe (61), wherein the inner pipe (62) has a plurality of locking openings (67), and wherein in the locked state of the locking unit (6), the twist lock (65) engages one of the locking openings (67) of the inner pipe (62), and the twist lock (65) is located exterior to the locking openings (67) in the unlocked state of the locking unit (6).

9. A device according to claim 8,
**characterised in that**
the device has a Bowden cable by means of which the twist lock (65) is pivotable into a locking opening (67) of the inner pipe (62) as well as from a locking opening (67) of the inner pipe (62).

10. A device according to any one of the preceding claims,
**characterised in that**
the device has a plurality of rollers (11) which are arranged on the rack basic frame (3) and which are in each case rotatable about a rotational axis running in a horizontal direction.

11. A device according to claim 10, **characterised in that**
the device has a plurality of locking brakes (10) for locking the rollers (11).

12. A device according to any one of the preceding claims, **characterised in that** on the rack basic frame (3) there is arranged a receiving unit to which energy can be transmitted inductively from a charging unit.

## Revendications

1. Dispositif de maintien d'objets,
notamment de véhicules de transport sans conducteur, comprenant
un châssis de base (3) et
un bras pivotant (4) apte à pivoter par rapport audit châssis de base (3), autour d'un axe de pivotement (A) s'étendant dans une direction longitudinale (X),
sachant
que ledit bras pivotant (4) comporte une première entretoise (41) et une seconde entretoise (42) s'étendant à angle droit vis-à-vis de l'axe de pivotement (A) et
agencées parallèlement avec décalage mutuel dans la direction longitudinale (X), et
qu'un évidement (21) respectif est prévu, au niveau des régions extrêmes desdites entretoises (41, 42) qui sont tournées à l'opposé de l'axe de pivotement (A), afin de recevoir un arbre de fixation (81) respectif,
**caractérisé par le fait**
**qu'**une unité de verrouillage (6) est articulée sur le châssis de base (3) et sur le bras pivotant (4), laquelle unité de verrouillage (6)
empêche, dans un état verrouillé, un pivotement du bras pivotant (4) par rapport au châssis de base (3) autour de l'axe de pivotement (A), dans au moins une direction de pivotement et autorise, dans un état déverrouillé, un pivotement dudit bras pivotant (4) par rapport audit châssis de base (3) autour dudit axe de pivotement (A), dans les deux directions de pivotement.

2. Dispositif selon la revendication 1, incluant en outre deux dispositifs de réception (8) pouvant être reliés à un objet à maintenir,
**caractérisé par le fait que**
les dispositifs de réception (8) sont pourvus d'un arbre de fixation (81) respectif pouvant être reçu, à chaque fois, par l'un des évidements (21).

3. Dispositif selon la revendication 2, **caractérisé par le fait que**
les dispositifs de réception (8) sont agencés de façon telle que
les arbres de fixation (81) s'étendent coaxialement à un axe de fixation (B) commun.

4. Dispositif selon la revendication 3, **caractérisé par le fait**
**qu'**une unité d'entraînement (9), implantée sur l'une des entretoises (41, 42),
est reliée à l'un des arbres de fixation (81) de façon telle que
ledit arbre de fixation (81) puisse tourner autour de l'axe de fixation (B), au moyen de ladite unité d'entraînement (9).

5. Dispositif selon la revendication 4, **caractérisé par le fait que** l'unité d'entraînement (9) est dotée d'une transmission (91), couplée à l'un des arbres de fixation (81), et d'un volant (92) couplé à ladite transmission (91).

6. Dispositif selon l'une des revendications précédentes, **caractérisé par le fait qu'**un verrou crantable (25) respectif est prévu, au niveau des régions extrêmes des entretoises (41, 42) qui sont tournées à l'opposé de l'axe de pivotement (A), afin de bloquer à demeure un arbre de fixation (81) respectif dans un évidement (21) respectif.

7. Dispositif selon l'une des revendications précédentes, incluant par ailleurs un dispositif d'entraînement conçu pour faire pivoter le bras pivotant (4) par rapport au châssis de base (3), autour de l'axe de pivotement (A),
**caractérisé par le fait que**
le dispositif d'entraînement comprend un vérin hydraulique (5), articulé sur le châssis de base (3) et sur le bras pivotant (4), et
une pompe hydraulique (7) raccordée hydauliquement audit vérin hydraulique (5).

8. Dispositif selon l'une des revendications précédentes, **caractérisé par le fait que** l'unité de verrouillage (6) comprend une tubulure extérieure (61), une tubulure intérieure (62) guidée coaxialement dans ladite tubulure extérieure (61) et un verrou rotatif (65) fixé à ladite tubulure extérieure (61), sachant que ladite tubulure intérieure (62) présente une pluralité d'orifices de verrouillage (67) et sachant
qu'à l'état verrouillé de l'unité de verrouillage (6),
le verrou rotatif (65) pénètre dans l'un des orifices de verrouillage (67) de la tubulure intérieure (62) et
qu'à l'état déverrouillé de ladite unité de verrouillage (6),
ledit verrou rotatif (65) se trouve à l'extérieur desdits orifices de verrouillage (67).

9. Dispositif selon la revendication 8, **caractérisé par le fait que** ledit dispositif est nanti d'une tringlerie Bowden au moyen de laquelle le verrou rotatif (65) peut pénétrer, par pivotement, dans un orifice de verrouillage (67) de la tubulure intérieure (62), de même qu'il peut sortir, par pivotement, d'un orifice de verrouillage (67) de ladite tubulure intérieure (62).

10. Dispositif selon l'une des revendications précédentes, **caractérisé par le fait que** ledit dispositif est pourvu d'une pluralité de roulettes (11)
installées sur le châssis de base (3) et aptes à tourner, à chaque fois, autour d'un axe de rotation s'étendant dans une direction horizontale.

11. Dispositif selon la revendication 10, **caractérisé par le fait que** ledit dispositif est équipé d'une pluralité de freins d'immobilisation (10) dévolus au blocage des roulettes (11).

12. Dispositif selon l'une des revendications précédentes, **caractérisé par le fait qu'**une unité réceptrice, à laquelle de l'énergie peut être transmise par induction à partir d'une unité de mise en charge, est implantée sur le châssis de base (3).
